# EUROPÄISCHE PATENTSCHRIFT

(11) **EP 1 118 967 B1**
(45) Veröffentlichungstag und Bekanntmachung des Hinweises auf die Patenterteilung: **24.04.2002**
(21) Anmeldenummer: 00101147.7
(22) Anmeldetag: 21.01.2000
(51) Int. Cl.: G07F 9/02

(54) **Verkaufsautomat für Waren**
Vending machine for products
Machine de vente pour des articles

(43) Veröffentlichungstag der Anmeldung: 25.07.2001
(73) Patentinhaber: Winkels, Guido, 47802 Krefeld (DE)
(72) Erfinder: Winkels, Guido, 47802 Krefeld (DE)
(74) Vertreter: DR. STARK & PARTNER

(56) Entgegenhaltungen:
- EP-A- 0 572 119
- DE-A- 19 745 813
- GB-A- 2 248 609
- US-A- 5 143 193

## Beschreibung

Die Erfindung betrifft einen Verkaufsautomat für Waren, insbesondere für Zigarettenschachteln, Süßwaren, Snacks, Getränke, Kondomschachteln oder andere stapelbare Waren, mit einer äußeren Bedieneinrichtung zur Warenwahl und Bezahlung, einem innenseitigen Warenmagazin mit mehreren nebeneinander angeordneten Stapelschächten, einer zentralen Ausgabeöffnung zur Warenentnahme sowie einer die Stapelschächte mit der Ausgabeöffnung verbindenden Zuführeinrichtung, bestehend aus einer die jeweilige Ware aus dem entsprechenden Stapelschacht bewegenden Warenauswahleinrichtung und einer diese Ware der Ausgabeöffnung zuführenden Warenleiteinrichtung.

Aus der Praxis sind derartige Verkaufsautomaten bekannt, die insbesondere als Zigaretten-Verkaufsautomaten eingesetzt werden. Hierbei sind verschiedene Zigarettenmarken und -sorten in den unterschiedlichen Stapelschächten bevorratet, wobei die jeweils gewählte Marke bzw. Sorte durch Ausstoßen der untersten Zigarettenschachtel des entsprechenden Stapelschachtes und anschließendes Zuführen über die Warenleiteinrichtung an die Ausgabeöffnung weitergeleitet wird.

Nachteilig hierbei ist, dass durch die Ausgabe der jeweils in dem entsprechenden Stapelschacht zu unterst liegenden Zigarettenschachtel in jedem Stapelschacht nur Waren einer Sorte aufbewahrt sein dürfen, um eine der Wahl des Verkaufsautomatenbenutzers entsprechende Ausgabe sicherzustellen. Somit lassen sich bei üblichen Größenordnungen von Verkaufsautomaten mit dadurch begrenzter Anzahl von Stapelschächten nur eine beschränkte Anzahl verschiedener Warenmarken und -sorten zeitgleich bevorraten und zum Verkauf anbieten, was jedoch den Interessen der Zigarettenindustrie, möglichst flächendeckend mit allen Marken und Sorten vertreten zu sein, zuwiderläuft.

Die strikte Verwendung der einzelnen Stapelschächte lediglich für eine Marke bzw. Sorte hat teilweise zur Folge, dass zur Vermeidung von geschäftsschädigenden Leerschächten ein Nachfüllen bei lediglich einer Marke oder wenigen Sorten erforderlich ist, obwohl die anderen Stapelschächte noch gut gefüllt oder gerade einmal halb leer sind.

Dreser Stand der Technik ist aus DE-A-19745813 oder GB-A-2 248 609 bekannt.

Aufgabe der Erfindung ist es, die vorgenannten Nachteile zu vermeiden und einen Verkaufsautomat anzugeben, der beliebig bestückbar ist und sicher die vom Benutzer gewählte Ware ausgibt.

Diese Aufgabe wird gelöst durch einen Verkaufsautomat für Waren, insbesondere für Zigarettenschachteln, Süßwaren, Snacks, Getränke, Kondomschachteln oder andere stapelbare Waren, mit einer äußeren Bedieneinrichtung zur Warenwahl und Bezahlung, einem innenseitigen Warenmagazin mit mehreren nebeneinander angeordneten Stapelschächten, einer zentralen Ausgabeöffnung zur Warenentnahme sowie einer die Stapelschächte mit der Ausgabeöffnung verbindenden Zuführeinrichtung, bestehend aus einer die jeweilige Ware aus dem entsprechenden Stapelschacht bewegenden Warenauswahleinrichtung und einer diese Ware der Ausgabeöffnung zuführenden Warenleiteinrichtung, wobei eine jeweils entlang der verschiedenen Stapelschächte des Warenmagazins bewegbare Detektionseinrichtung zur Erkennung der durch die äußere Bedieneinrichtung gewählten Ware und zur entsprechenden Ansteuerung der ebenfalls jeweils entlang der verschiedenen Stapelschächte des Warenmagazins wirksamen Warenauswahleinrichtung zum Bewegen der Ware aus dem entsprechenden Stapelschacht vorgesehen ist. Hierdurch kann auch bei völlig unsortierten Waren innerhalb der verschiedenen Stapelschächte die vom Benutzer gewählte Ware durch "Abfahren" der verschiedenen Stapelschächte aufgefunden und anschießend ausgegeben werden. Somit kann die Marken- und Sortenvielfalt gegenüber bisherigen Verkaufsautomaten deutlich gesteigert werden und beim Auffüllen der Verkaufsautomaten können die Waren unsortiert eingegeben werden, was sowohl den Arbeits- als auch den Zeitaufwand reduziert.

Vorzugsweise kann die Detektionseinrichtung zumindest einen Laserscanner zur Erkennung von an den der Detektionseinrichtung zugewandten Seiten, insbesondere Stirnseiten der verschiedenen Waren angebrachten Strichcodes beinhalten, so dass ein leichtes und eindeutiges Ablesen der Warensorte anhand der üblicherweise sowieso vorhandenen Strichcode-Kennzeichen möglich ist.

Auch kann die Detektionseinrichtung zumindest eine Bilderkennungseinrichtung, insbesondere eine CCD-Kamera zur Erkennung von an den der Detektionseinrichtung zugewandten Seiten, insbesondere Stirnseiten der verschiedenen Waren angebrachten Kennzeichnungen beinhalten, so dass auch ohne speziell für die elektronische Warenerkennung vorgesehene Kennzeichnungen der Ware anhand der "normalen" spezifischen Warengestaltung ein Auffinden der vom Benutzer gewählten Ware erfolgen kann. Hierbei werden die von der CCD-Kamera aufgenommenen Daten mit in einem Speicher abgelegten Daten der üblichen Produktaufmachung verglichen und bei Übereinstimmung die Ware als richtig erkannt. Sofern die Lichtverhältnisse im Verkaufsautomaten nicht ausreichend sind, ist eine insbesondere in die Detektionseinrichtung integrierte Beleuchtungseinrichtung vorzusehen. Bei Waren, die aufgrund ihrer Form keine glattflächige Stirnseite aufweisen, z.B. Beutelpackungen oder dergleichen, kann die Ausrichtung des Laserscanners oder der Bilderkennungseinrichtung auch durch winklige Orientierung variiert werden, so dass eine Identifizierung der Ware sicher erfolgen kann.

Weiterhin kann die Detektionseinrichtung eine Erfassungseinrichtung zur Erkennung von an den Waren angebrachten, insbesondere an den der Detektionseinrichtung zugewandten Seiten der Waren angebrachten Transponderkennungen beinhalten, so dass auch bei äußerlich identischen Waren oder Waren, die aufgrund ihrer Oberfläche nicht oder nur schlecht für optische Kennzeichnungen geeignet sind, eine Erkennung der vom Benutzer gewählten Ware möglich ist.

Erfindungsgemäß kann die Warenauswahleinrichtung auf der nicht der insbesondere einen freien Fallschacht aufweisenden Warenleiteinrichtung zugewandten Seite der in den Stapelschächten befindlichen Waren angeordnet sein und eine jeweils entlang der verschiedenen Stapelschächte des Warenmagazins bewegbare Ausschiebeeinrichtung beinhalten, so dass die vom Benutzer gewählte Ware ungeachtet ihrer Position in den verschiedenen Stapelschächten problemlos durch Ausstoßen in den freien Fallschacht der Warenleiteinrichtung der Ausgabeöffnung zugeführt werden kann und somit den Benutzer des Verkaufsautomten erreicht.

Auch kann die Warenauswahleinrichtung auf der der insbesondere einen freien Fallschacht aufweisenden Warenleiteinrichtung zugewandten Seite der in den Stapelschächten befindlichen Waren angeordnet sein und eine Herauszieheinrichtung, insbesondere Greif- und/oder Saugeinrichtung beinhalten, so dass die vom Benutzer gewählte Ware ungeachtet ihrer Position in den verschiedenen Stapelschächten problemlos durch Herausziehen in den freien Fallschacht der Warenleiteinrichtung der Ausgabeöffnung zugeführt werden kann und somit den Benutzer des Verkaufsautomaten erreicht.

Vorteilhafterweise kann eine Warenzurückhalteeinrichtung auf der nicht der insbesondere einen freien Fallschacht aufweisenden Warenleiteinrichtung zugewandten Seite der in den Stapelschächten befindlichen Ware angeordnet sein und insbesondere als Sauger ausgebildete Zurückhalter für die in dem entsprechenden Stapelschacht ober- und/oder unterhalb der zu entfernenden Ware befindlichen Waren vorgesehen sein, so dass die ober- und/oder unterhalb der auszugebenden Ware befindlichen Waren nicht versehentlich, z. B. durch Haftreibung oder dergleichen mit aus dem Stapelschacht entfernt werden, sondern sicher an ihrer Positon verbleiben.

Dabei kann die Warenzurückhalteeinrichtung mit der Ausschiebeeinrichtung eine Einheit bilden, so dass zum einen die Warenzurückhalteeinrichtung nicht separat verfahren werden muss, sondern automatisch entsprechend der Ausschiebeeinrichtung richtig positioniert ist und zum anderen ein einfacher und kostengünstiger Aufbau resultiert.

Weiterhin kann eine Warenzurückhalteeinrichtung auf der der insbesondere einen freien Fallschacht aufweisenden Warenleiteinrichtung zugewandten Seite der in den Stapelschächten befindlichen Waren angeordnet sein und Gegenhalter für die in dem entsprechenden Stapelschacht oberund/oder unterhalb der zu entfernenden Ware befindlichen Waren vorgesehen sein, so dass die ober- und/oder unterhalb der auszugebenden Ware befindlichen Waren nicht versehentlich, z. B. durch Haftreibung oder dergleichen mit aus dem Stapelschacht entfernt werden, sondern sicher an ihrer Positon verbleiben.

Dabei können die Gegenhalter mit der Herauszieheinrichtung eine Einheit bilden, so dass zum einen die Warenzurückhalteeinrichtung nicht separat verfahren werden muss, sondern automatisch entsprechend der Herauszieheinrichtung richtig positioniert ist und zum anderen ein einfacher und kostengünstiger Aufbau resultiert.

Erfindungsgemäß können die Gegenhalter als gegen einen Widerstand wegdrückbare und zurückfedernde seitliche Elemente, insbesondere als Teil vielfach geschlitzter seitlicher Gummilippen ausgebildet sein, so dass nur die im Bereich der auszugebenden Ware befindlichen seitlichen Elemente durch die Krafteinwirkung der Herauszieheinrichtung bzw. Ausschiebeeinrichtung weggedrückt werden, jedoch die benachbarten seitlichen Elemente die ober- und/oder unterhalb der auszugebenden Ware befindlichen Waren sicher an ihrer Position halten. Nach Entfernen der ausgewählten Waren aus dem Stapelschacht rutschen die oberhalb des nun entstandenen Leerraumes befindlichen Waren abwärts in den Leeraum.

Bei einem bevorzugten Ausführungsbeispiel der Erfindung kann eine den Wareninhalt des Verkaufsautomaten analysierende und Warenzugänge durch Warenauffüllung sowie Warenabgänge durch Verkauf nachhaltende, insbesondere auch statistische Auswertungen durchführende sowie die Detektionseinrichtung über die zu erwartene Position der ausgewählten Ware informierende und entsprechend ansteuernde Datenverarbeitungseinrichtung vorgesehen sein, so dass die Bestückung des Warenbestandes des Verkaufsautomaten genau auf die spezifischen Anforderungen jedes einzelnen Verkaufsautomaten abgestimmt werden kann, insbesondere auch in Abhängigkeit von zeitlichen Faktoren, wie z. B. Werktag oder Wochenende, Ferien, Jahreszeit etc.. Auch kann durch das Nachhalten der Warenabgänge in Kombination mit einer Bestandsaufnahme z.B. direkt nach einem Auffüllvorgang der Bereich, in dem die ausgewählte Ware unter Berücksichtigung von ursprünglicher Position und den Veränderungen durch Warenabgänge in diesem Stapelschacht gezielt angefahren werden, was den Zeitaufwand für das "Auffinden" der gesuchten Ware deutlich reduziert.

Vorteilhafterweise kann eine Datenausgabeeinrichtung vorgesehen sein, so dass die statistischen Daten abgerufen und auch außerhalb des Verkaufsautomaten ausgewertet und verarbeitet werden können.

Dabei kann die Datenausgabeeinrichtung eine Schnittstelle beinhalten, so dass entweder über eine feste Leitung die Daten an eine insbesondere zentrale Auswerteeinrichtung in einem Büro oder dergleichen transportiert werden können oder aber durch Verbinden mit einer transportablen Auswerteeinrichtung die Daten vor Ort, z. B. vor dem Befüllen des Verkaufsautomaten ausgelesen werden können.

Auch kann die Datenausgabeeinrichtung einen Bildschirm oder eine Anzeige, insbesondere zur Kontrolle des tatsächlichen Verkaufsautomateninhaltes nach Auffüllvorgängen beinhalten, so dass ohne zusätzliche Instrumente oder Apparate eine Datenausgabe, z. B. vor oder nach einem Auffüllen erfolgen kann.

Weiterhin kann die Datenausgabeeinrichtung eine Sendeeinrichtung zur drahtlosen Datenübertragung, insbesondere eine Funk- oder Infrarotsendeeinrichtung beinhalten, so dass auch ohne einen technisch aufwendigen Bildschirm oder dergleichen und ohne ein umständliches Herstellen einer Leitungsverbindung die Datenausgabe vor Ort erfolgen kann und auch eine berührungs- und leitungslose Datenübermittlung über größere Entfernung, z. B. zu einer insbesondere zentralen Datenauswerteeinrichtung, z. B. in einem Büro etc. möglich ist. Somit können z. B. vor einer Befüllung verschiedener Verkaufsautomaten die entsprechenden Waren sehr genau zusammengestellt werden, was zum einen die Arbeitszeit vor Ort beim direkten Auffüllen reduziert und zum anderen bei gleichem Auffüllergebnis durch den Wegfall nicht benötigter Waren das benötigte Transportvolumen verringert. Somit kann ein kleineres Fahrzeug eingesetzt werden oder es können bei gleicher Fahrzeuggröße deutlich mehr Verkaufsautomaten versorgt und aufgefüllt werden.

Erfindungsgemäß können zumindest teilweise wenigstens zwei parallel hintereinander angeordnete Ebenen von Stapelschächten vorgesehen sein, und/oder es können zumindest teilweise wenigstens zwei übereinander angeordnete Stapelschächte vorgesehen sein, so dass eine größere Variabilität und ein höheres Fassungsvermögen gegeben ist.

Die Erfindung betrifft weiterhin ein Verfahren zum Beschaffen von in einem Warenmagazin mit mehreren nebeneinander angeordneten Stapelschächten angeordneten Waren, insbesondere in einem Verkaufsautomat befindlichen Zigarettenschachteln, Süßwaren, Snacks, Getränke, Kondomschachteln oder dergleichen, wobei die zu beschaffende Ware mittels einer Bedieneinrichtung ausgewählt wird und von einer Zuführeinrichtung von dem entsprechenden Stapelschacht einer Ausgabeeinrichtung, insbesondere einer Ausgabeöffnung in dem Verkaufsautomaten zugeführt wird.

Nachteilig bei derartigen Verfahren ist, dass beim Einräumen des Warenmagazins entweder eine die spätere Zuordnung von Position und Inhalt ermöglichende entsprechende Dokumentation erfolgen muss oder bereits beim Einräumen eine "übliche" Ordnung einzuhalten ist, was aufwendig und zeitintensiv ist.

Dem erfindungsgemäßen Verfahren liegt demzufolge die Aufgabe zugrunde, diese Nachteile zu vermeiden und ein Verfahren anzugeben, mit dem auch bei unsortierten Warenmagazinen verschiedenste Waren aufgefunden werden können.

Diese Aufgabe wird gelöst durch ein Verfahren zum Beschaffen von in einem Warenmagazin mit mehreren nebeneinander angeordneten Stapelschächten angeordneten Waren, insbesondere in einem Verkaufsautomat befindlichen Zigarettenschachteln, Süßwaren, Snacks, Getränke, Kondomschachteln oder dergleichen, wobei die zu beschaffende Ware mittels einer Bedieneinrichtung ausgewählt wird und von einer Zuführeinrichtung von dem entsprechenden Stapelschacht einer Ausgabeeinrichtung, insbesondere einer Ausgabeöffnung in dem Verkaufsautomaten zugeführt wird, wobei die in den Stapelschächten befindlichen Waren von einer jeweils entlang der verschiedenen Stapelschächte des Warenmagazins bewegbaren Detektionseinrichtung erkannt und identifiziert werden und bei Auffinden der ausgewählten Ware eine Warenauswahleinrichtung angesteuert wird und die Ware aus dem entsprechenden Stapelschacht bewegt.

Erfindungsgemäß kann insbesondere nach einer alle Waren umfassenden Startdetektion eine Datenverarbeitungseinrichtung den Wareninhalt des Warenmagazins analysieren und Warenzugänge durch Warenauffüllung und Warenabgänge durch Verkauf o. dgl. nachhalten, so dass durch das Nachhalten der Warenabgänge in Kombination mit einer Bestandsaufnahme z.B. direkt nach einem Auffüllvorgang der Bereich, in dem die ausgewählte Ware unter Berücksichtigung von ursprünglicher Position und den Veränderungen durch Warenabgänge gezielt angefahren werden, was den Zeitaufwand für das "Auffinden" der gesuchten Ware deutlich reduziert.

Vorzugsweise kann die Datenverarbeitungseinrichtung Meldungen über den aktuellen Wareninhalt des Warenmagazins insbesondere an eine zentrale Auswerteeinrichtung oder an eine Anzeigeeinrichtung ausgeben, so dass der Warenbestand sowohl vor Ort als auch aus einer Entfernung abgefragt werden und bei Warenlieferungen, z. B. zum Auffüllen des Warenmagazins berücksichtigt werden kann.

## Patentansprüche

1. Verkaufsautomat für Waren, insbesondere für Zigarettenschachteln, Süßwaren, Snacks, Getränke, Kondomschachteln oder andere stapelbare Waren, mit einer äußeren Bedieneinrichtung zur Warenwahl und Bezahlung, einem innenseitigen Warenmagazin mit mehreren nebeneinander angeordneten Stapelschächten, einer zentralen Ausgabeöffnung zur Warenentnahme sowie einer die Stapelschächte mit der Ausgabeöffnung verbindenden Zuführeinrichtung, bestehend aus einer die jeweilige Ware aus dem entsprechenden Stapelschacht bewegenden Warenauswahleinrichtung und einer diese Ware der Ausgabeöffnung zuführenden Warenleiteinrichtung, **dadurch gekennzeichnet, dass** eine jeweils entlang der verschiedenen Stapelschächte des Warenmagazins bewegbare Detektionseinrichtung zur Erkennung der durch die äußere Bedieneinrichtung gewählten Ware und zur entsprechenden Ansteuerung der ebenfalls jeweils entlang der verschiedenen Stapelschächte des Warenmagazins wirksamen Warenauswahleinrichtung zum Bewegen der Ware aus dem entsprechenden Stapelschacht vorgesehen ist.

2. Verkaufsautomat nach Anspruch 1, **dadurch gekennzeichnet, dass** die Detektionseinrichtung einen Laserscanner zur Erkennung von an den der Detektionseinrichtung zugewandten Seiten, insbesondere Stirnseiten der verschiedenen Waren angebrachten Strichcodes beinhaltet.

3. Verkaufsautomat nach Anspruch 1 oder 2, **dadurch gekennzeichnet, dass** die Detektionseinrichtung zumindest eine Bilderkennungseinrichtung, insbesondere eine CCD-Kamera zur Erkennung von an den der Detektionseinrichtung zugewandten Seiten, insbesondere Stirnseiten der verschiedenen Waren angebrachten Kennzeichnungen beinhaltet.

4. Verkaufsautomat nach einem der Ansprüche 1 bis 3, **dadurch gekennzeichnet, dass** die Detektionseinrichtung zumindest eine Erfassungseinrichtung zur Erkennung von an den Waren angebrachten, insbesondere an den der Detektionseinrichtung zugewandten Seiten der Waren angebrachten Transponderkennungen beinhaltet.

5. Verkaufsautomat nach einem der Ansprüche 1 bis 4, **dadurch gekennzeichnet, dass** die Warenauswahleinrichtung auf der nicht der insbesondere einen freien Fallschacht aufweisenden Warenleiteinrichtung zugewandten Seite der in den Stapelschächten befindlichen Waren angeordnet ist und eine jeweils entlang der verschiedenen Stapelschächte des Warenmagazins bewegbare Ausschiebeeinrichtung beinhaltet.

6. Verkaufsautomat nach einem der Ansprüche 1 bis 5, **dadurch gekennzeichnet, dass** die Warenauswahleinrichtung auf der der insbesondere einen freien Fallschacht aufweisenden Warenleiteinrichtung zugewandten Seite der in den Stapelschächten befindlichen Waren angeordnet ist und eine Herauszieheinrichtung, insbesondere Greif- und/oder Saugeinrichtung beinhaltet.

7. Verkaufsautomat nach einem der Ansprüche 1 bis 6, **dadurch gekennzeichnet, dass** eine Warenzurückhalteeinrichtung auf der nicht der insbesondere einen freien Fallschacht aufweisenden Warenleiteinrichtung zugewandten Seite der in den Stapelschächten befindlichen Ware angeordnet ist und insbesondere als Sauger ausgebildete Zurückhalter für die in dem entsprechenden Stapelschacht ober- und/oder unterhalb der zu entfernenden Ware befindlichen Waren vorgesehen sind.

8. Verkaufsautomat nach Anspruch 7 in Kombination mit Anspruch 5, **dadurch gekennzeichnet, dass** die Warenzurückhalteeinrichtung mit der Ausschiebeeinrichtung eine Einheit bildet.

9. Verkaufsautomat nach einem der Ansprüche 1 bis 8, **dadurch gekennzeichnet, dass** eine Warenzurückhalteeinrichtung auf der der insbesondere einen freien Fallschacht aufweisenden Warenleiteinrichtung zugewandten Seite der in den Stapelschächten befindlichen Waren angeordnet ist und Gegenhalter für die in dem entsprechenden Stapelschacht ober- und/oder unterhalb der zu entfernenden Ware befindlichen Waren vorgesehen sind.

10. Verkaufsautomat nach Anspruch 9 in Kombination mit Anspruch 6, **dadurch gekennzeichnet, dass** die Gegenhalter mit der Herauszieheinrichtung eine Einheit bildet.

11. Verkaufsautomat nach Anspruch 9, **dadurch gekennzeichnet, dass** die Gegenhalter als gegen einen Widerstand wegdrückbare und zurückfedernde seitliche Elemente, insbesondere als Teil vielfach geschlitzter seitlicher Gummilippen ausgebildet sind.

12. Verkaufsautomat nach einem der Ansprüche 1 bis 11, **dadurch gekennzeichnet, dass** eine den Wareninhalt des Verkaufsautomaten analysierende und Warenzugänge durch Warenauffüllung sowie Warenabgänge durch Verkauf nachhaltende, insbesondere auch statistische Auswertungen durchführende sowie die Detektionseinrichtung über die zu erwartene Position der ausgewählten Ware informierende und entsprechend ansteuernde Datenverarbeitungseinrichtung vorgesehen ist.

13. Verkaufsautomat nach Anspruch 12, **dadurch gekennzeichnet, dass** eine Datenausgabeeinrichtung vorgesehen ist.

14. Verkaufsautomat nach Anspruch 13, **dadurch gekennzeichnet, dass** die Datenausgabeeinrichtung eine Schnittstelle beinhaltet.

15. Verkaufsautomat nach Anspruch 13 oder 14, **dadurch gekennzeichnet, dass** die Datenausgabeeinrichtung einen Bildschirm oder eine Anzeige, insbesondere zur Kontrolle des tatsächlichen Verkaufsautomateninhaltes nach Auffüllvorgängen beinhaltet.

16. Verkaufsautomat nach einem der Ansprüche 13 bis 15, **dadurch gekennzeichnet, dass** die Datenausgabeeinrichtung eine Sendeeinrichtung zur drahtlosen Datenübertragung, insbesondere eine Funk- oder Infrarotsendeeinrichtung beinhaltet.

17. Verkaufsautomat nach einem der Ansprüche 13 bis 16, **dadurch gekennzeichnet, dass** zumindest teilweise wenigstens zwei parallel hintereinander angeordnete Ebenen von Stapelschächten vorgesehen sind.

18. Verkaufsautomat nach einem der Ansprüche 13 bis 17, **dadurch gekennzeichnet, dass** zumindest teilweise wenigstens zwei übereinander angeordnete Stapelschächte vorgesehen sind.

19. Verfahren zum Beschaffen von in einem Warenmagazin mit mehreren nebeneinander angeordneten Stapelschächten angeordneten Waren, insbesondere in einem Verkaufsautomat befindlichen Zigarettenschachteln, Süßwaren, Snacks, Getränke, Kondomschachteln oder dergleichen, wobei die zu beschaffende Ware mittels einer Bedieneinrichtung zur Warenwahl und Bezahlung ausgewählt wird und von einer Zuführeinrichtung von dem entsprechenden Stapelschacht einer Ausgabeeinrichtung, insbesondere einer Ausgabeöffnung in dem Verkaufsautomaten zugeführt wird, **dadurch gekennzeichnet, dass** die in den Stapelschächten befindlichen Waren von einer jeweils entlang der verschiedenen Stapelschächte des Warenmagazins bewegbaren Detektionseinrichtung erkannt und identifiziert werden und bei Auffinden der ausgewählten Ware eine Warenauswahleinrichtung angesteuert wird und die Ware aus dem entsprechenden Stapelschacht bewegt.

20. Verfahren nach Anspruch 19, **dadurch gekennzeichnet, dass** insbesondere nach einer alle Waren umfassenden Startdetektion eine Datenverarbeitungseinrichtung den Wareninhalt des Warenmagazins analysiert und Warenzugänge durch Warenauffüllung und Warenabgänge durch Verkauf o. dgl. nachhält.

21. Verfahren nach Anspruch 20, **dadurch gekennzeichnet, dass** die Datenverarbeitungseinrichtung Meldungen über den aktuellen Wareninhalt des Warenmagazins insbesondere an eine zentrale Auswerteeinrichtung oder an eine Anzeigeeinrichtung ausgibt.

## Claims

1. Vending machine for goods items, more especially for packets of cigarettes, sweets, snacks, drinks, packets of condoms or other stackable goods, said machine having an external operating device for selecting the goods items and for payment purposes, a magazine of goods items on the inside provided with a plurality of stacking chutes disposed adjacent one another, a central dispensing aperture for removal of the goods and a feeding means, which connects the stacking chutes to the dispensing aperture, and said machine comprising a goods item selecting device, which moves the respective goods item from the appropriate stacking chute, and a goods item guiding means, which feeds said goods item to the dispensing aperture, **characterised in that** a respective detecting means is provided, which is displaceable along each of the various stacking chutes of the goods magazine, for recognising the goods item, which has been selected by the external operating device, and for appropriately actuating the goods item selecting means, which is equally operative along each of the various stacking chutes of the goods magazine, in order to move the goods item from the appropriate stacking chute.

2. Vending machine according to claim 1, **characterised in that** the detecting means includes a laser scanner for recognising bar codes provided on the sides, more especially end faces, of the various goods items facing the detecting means.

3. Vending machine according to claim 1 or 2, **characterised in that** the detecting means includes at least one image recognising means, more especially a CCD camera for recognising identification signs provided on the sides, more especially end faces, of the various goods items facing the detecting means.

4. Vending machine according to one of claims 1 to 3, **characterised in that** the detecting means includes at least one monitoring means for recognising transponder markings provided on the goods items, more especially provided on the sides of the goods items facing the detecting means.

5. Vending machine according to one of claims 1 to 4, **characterised in that** the goods item selecting means is disposed on the side of the goods items in the stacking chutes not facing the goods item guiding means, which more especially has a free drop-chute, and said selecting means includes an ejecting means which is displaceable along each of the various stacking chutes of the goods magazine.

6. Vending machine according to one of claims 1 to 5, **characterised in that** the goods item selecting means is disposed on the side of the goods items in the stacking chutes facing the goods item guiding means, which more especially has a free drop-chute, and said selecting means includes an extracting means, more especially a gripping and/or suction means.

7. Vending machine according to one of claims 1 to 6, **characterised in that** a goods item retaining means is disposed on the side of the goods item in the stacking chutes not facing the goods item guiding means, which more especially has a free drop-chute, and retainers are provided, which are more especially configured as suckers, for the goods items situated in the appropriate stacking chute above and/or below the goods item to be removed.

8. Vending machine according to claim 7 in combination with claim 5, **characterised in that** the goods item retaining means forms a unit with the ejecting means.

9. Vending machine according to one of claims 1 to 8, **characterised in that** a goods item retaining means is disposed on the side of the goods items in the stacking chutes facing the goods item guiding means, which more especially has a free drop-chute, and counter-retainers are provided for the goods items situated in the appropriate stacking chute above and/or below the goods item to be removed.

10. Vending machine according to claim 9 in combination with claim 6, **characterised in that** the counter-retainers form a unit with the extracting means.

11. Vending machine according to claim 9, **characterised in that** the counter-retainers are configured as lateral elements, which can be forced aside in opposition to a resistance and spring-back, more especially as part of multi-slotted lateral rubber lips.

12. Vending machine according to one of claims 1 to 11, **characterised in that** a data processing means is provided, which analyses the goods content of the vending machine and keeps track of incoming goods items as a result of topping-up the goods items as well as outgoing goods items as a result of sales, said data processing means more especially also accomplishing statistical evaluations as well as informing the detecting means about the expected location of the selected goods item and actuating said means accordingly.

13. Vending machine according to claim 12, **characterised in that** a data output device is provided.

14. Vending machine according to claim 13, **characterised in that** the data output device includes an interface.

15. Vending machine according to claim 13 or 14 **characterised in that** the data output device includes a display screen or a display, more especially for checking the actual content of the vending machine after topping-up processes.

16. Vending machine according to one of claims 13 to 15, **characterised in that** the data output device includes a transmitter arrangement for transmitting data in a remote manner, more especially a radio transmitter or infrared transmitter.

17. Vending machine according to one of claims 13 to 16, **characterised in that**, in at least some cases, at least two planes of stacking chutes are provided, which are disposed parallel to each other one behind the other.

18. Vending machine according to one of claims 13 to 17, **characterised in that**, in at least some cases, at least two stacking chutes are provided, which are disposed one above the other.

19. Method of supplying goods items, which are disposed in a goods magazine having a plurality of stacking chutes disposed adjacent one beside the other, more especially packets of cigarettes, sweets, snacks, drinks, packets of condoms or the like, which are situated in a vending machine, wherein the goods item to be supplied is selected by means of an operating device for selecting the goods item and for payment purposes and is fed by a feeding means from the appropriate stacking chute to a dispensing means, more especially a dispensing aperture in the vending machine, **characterised in that** the goods items situated in the stacking chutes are recognised and identified by a detecting means, which is displaceable along each of the various stacking chutes of the goods magazine, and, when the selected goods item is located, a goods item selecting means is actuated, and the goods item is moved from the appropriate stacking chute.

20. Method according to claim 19, **characterised in that**, more especially after an initial detection which includes all of the goods, a data processing means analyses the goods content of the goods magazine and keeps track of incoming goods items as a result of topping-up the goods items and outgoing goods items as a result of sales or the like.

21. Method according to claim 20, **characterised in that** the data processing means issues messages about the actual goods content of the goods magazine, more especially to a central evaluating means or to a display means.

## Revendications

1. Distributeur automatique pour des articles, notamment des paquets de cigarettes, des sucreries, des en-cas, des boissons, des boîtes de préservatifs ou d'autres articles empilables, avec un dispositif de commande extérieur pour sélectionner et payer les articles, un chargeur d'articles intérieur avec plusieurs compartiments d'empilage placés les uns à côté des autres, une ouverture centrale de remise pour retirer les articles, ainsi qu'un dispositif d'alimentation raccordant les compartiments d'empilage à l'ouverture de remise, dispositif constitué d'un dispositif de sélection des articles déplaçant l'article respectif en-dehors du compartiment d'empilage correspondant, et d'un dispositif de guidage des articles amenant cet article vers l'ouverture de remise, **caractérisé en ce qu**'un dispositif de détection déplaçable respectivement le long des différents compartiments d'empilage du chargeur d'articles est prévu pour l'identification des articles sélectionnés au moyen du dispositif de commande extérieur et pour la commande correspondante du dispositif de sélection des articles destiné à déplacer l'article en-dehors du compartiment d'empilage correspondant, agissant également respectivement le long des différents compartiments d'empilage du chargeur d'articles.

2. Distributeur automatique selon la revendication 1, **caractérisé en ce que** le dispositif de détection comporte un scanner à laser pour l'identification d'un code à barres appliqué sur les côtés tournés vers le dispositif de détection, notamment sur les côtés des différents articles.

3. Distributeur automatique selon la revendication 1 ou 2, **caractérisé en ce que** le dispositif de détection comporte au moins un dispositif d'analyse d'image, notamment une caméra CCD, pour l'identification des marquages appliqués sur les côtés tournés vers le dispositif de détection, notamment sur les côtés des différents articles.

4. Distributeur automatique selon l'une des revendications 1 à 3, **caractérisé en ce que** le dispositif de détection comporte au moins un dispositif de saisie pour l'identification des caractéristiques du transpondeur appliquées sur les articles, notamment sur les côtés des articles tournés vers le dispositif de détection.

5. Distributeur automatique selon l'une des revendications 1 à 4, **caractérisé en ce que** le dispositif de sélection des articles est placé sur le côté des marchandises se trouvant dans les compartiments d'empilage non tourné vers le dispositif de guidage des articles et présentant notamment un compartiment libre de chute, et comporte un dispositif de refoulement déplaçable respectivement le long des différents compartiments d'empilage du chargeur d'articles.

6. Distributeur automatique selon l'une des revendications 1 à 5, **caractérisé en ce que** le dispositif de sélection des articles est placé sur le côté des marchandises se trouvant dans les compartiments d'empilage tourné vers le dispositif de guidage des articles et présentant notamment un compartiment libre de chute, et comporte un dispositif d'extraction, notamment un dispositif de saisie et/ou d'aspiration.

7. Distributeur automatique selon l'une des revendications 1 à 6, **caractérisé en ce qu**'un dispositif de retenue des articles est placé sur le côté des marchandises se trouvant dans les compartiments d'empilage non tourné vers le dispositif de guidage des articles et présentant notamment un compartiment libre de chute, et que des retenues formées comme des extracteurs sont prévues pour les articles se trouvant dans le compartiment d'empilage correspondant au-dessus et/ou en-dessous des articles à retirer.

8. Distributeur automatique selon la revendication 7 en combinaison avec la revendication 5, **caractérisé en ce que** le dispositif de retenue des articles forme une unité avec le dispositif de refoulement.

9. Distributeur automatique selon l'une des revendications 1 à 8, **caractérisé en ce qu'**un dispositif de retenue des articles est placé sur le côté des marchandises se trouvant dans les compartiments d'empilage tourné vers le dispositif de guidage des articles et présentant notamment un compartiment libre de chute, et que des bras de butée sont prévus pour les articles se trouvant dans le compartiment d'empilage correspondant au-dessus et/ou en-dessous des articles à retirer.

10. Distributeur automatique selon la revendication 9 en combinaison avec la revendication 6, **caractérisé en ce que** le bras de butée forme une unité avec le dispositif d'extraction.

11. Distributeur automatique selon la revendication 9, **caractérisé en ce que** les bras de butée sont formés comme des éléments latéraux pouvant être repoussés contre une butée et revenant élastiquement, notamment comme une partie de lèvres en caoutchouc latérales fendues en divers endroits.

12. Distributeur automatique selon l'une des revendications 1 à 11, **caractérisé en ce qu'**un dispositif de traitement des données analysant le contenu des articles du distributeur automatique et veillant à l'entrée des articles par leur remplissage, ainsi qu'à la sortie des articles par leur vente, exécutant notamment des exploitations statistiques des données et informant également le dispositif de détection à l'aide des articles sélectionnés à la position calculée, et le commandant de manière correspondante, est prévu.

13. Distributeur automatique selon la revendication 12, **caractérisé en ce qu**'un dispositif de sortie de données est prévu.

14. Distributeur automatique selon la revendication 13, **caractérisé en ce que** le dispositif de sortie de données comporte une interface.

15. Distributeur automatique selon la revendication 13 ou 14, **caractérisé en ce que** le dispositif de sortie de données comporte un écran ou un affichage, notamment pour le contrôle du contenu réel du distributeur automatique après des procédés de remplissage.

16. Distributeur automatique selon l'une des revendications 13 à 15, **caractérisé en ce que** le dispositif de sortie de données comporte un dispositif d'émission pour la transmission des données sans fil, notamment un dispositif d'émission radio ou à infrarouge.

17. Distributeur automatique selon l'une des revendications 13 à 16, **caractérisé en ce qu**'au moins deux niveaux de compartiments d'empilage placés au moins en partie parallèlement l'un derrière l'autre sont prévus.

18. Distributeur automatique selon l'une des revendications 13 à 17, **caractérisé en ce qu'**au moins deux compartiments d'empilage placés au moins en partie l'un au-dessus de l'autre sont prévus.

19. Procédé pour approvisionner des articles placés dans un chargeur d'articles avec plusieurs compartiments d'empilage placés les uns à côté des autres, notamment des paquets de cigarettes, des sucreries, des en-cas, des boissons, des boîtes de préservatifs ou des articles similaires se trouvant dans un distributeur automatique, les articles à approvisionner étant sélectionnés au moyen d'un dispositif de commande pour sélectionner et payer les articles, et amenés par un dispositif d'alimentation depuis le compartiment d'empilage correspondant vers un dispositif de remise, notamment une ouverture de remise dans le distributeur automatique, **caractérisé en ce que** les articles se trouvant dans les compartiments d'empilage sont reconnus et identifiés par un dispositif de détection déplaçable respectivement le long des différents compartiments d'empilage, un dispositif de sélection des articles étant commandé lors de la détection de l'article sélectionné et l'article déplacé en-dehors du compartiment d'empilage correspondant.

20. Procédé selon la revendication 19, **caractérisé en ce qu**'un dispositif de traitement des données, après une détection de départ comprenant tous les articles, analyse le contenu des articles du chargeur d'articles et veille à la rentrée des articles par leur remplissage et à la sortie des articles par leur vente ou une action similaire.

21. Procédé selon la revendication 20, **caractérisé en ce que** le dispositif de traitement des données sort des messages sur le contenu réel des articles dans le chargeur d'articles, notamment vers un dispositif d'évaluation central ou un dispositif d'affichage.
